# EUROPÄISCHE PATENTANMELDUNG

(11) **EP 0 488 000 A1**
(43) Veröffentlichungstag der Anmeldung: **03.06.1992**
(21) Anmeldenummer: 91119584.0
(22) Anmeldetag: 16.11.1991
(51) Int. Cl.: E04G 21/18

(54) **Richtgerät für Mauerungsarbeiten oder dgl.**

(30) Priorität: 30.11.1990 AT 2425/90
(71) Anmelder: Ölbauer, Stefan, A-5231 Schalchen (AT)
(72) Erfinder: Ölbauer, Stefan, A-5231 Schalchen (AT)
(74) Vertreter: Haft, von Puttkamer, Berngruber, Czybulka

(57) **Zusammenfassung**

Ein einfach aufgebautes, leicht zu handhabendes und jederzeit eine exakte Richtschnurführung gewährleistendes Richtgerät für Mauerungsarbeiten oder dgl. weist zwei am zu errichtenden Mauerwerk (14) aufsetzbare Richtbügel (5, 6) zur Halterung einer Richtschnur (1) auf. Die Richtbügel (5, 6) umfassen jeweils einen mit einem Handgriff (10) bestückten mittleren Steg (7) fest verbundenen Außenschenkel (8) und einen im Steg (7) schiebeverstellbar abgestützten Innenschenkel (9). Jeder Außenschenkel (8) weist an der Außenseite eine quer zur Bügelebene verlaufende Schnurführung (11) auf, und einer der Außenschenkel (8) im Bereich der Schnurführung (11) eine Spulenhalterung (12) für eine Richtschnurspule (3). Die Richtbügel (5, 6) sind als Steckbügel ausgebildet. Die Spulenhalterung (12) besteht aus einem mit einer Klemme (13) versehenen Drehlager. Es ist nur eine Richtschnurspule (3) vorgesehen, und am freien Ende der Richtschnur (1) hängt ein Gewicht (2).

## Beschreibung

Die Erfindung bezieht sich auf ein Richtgerät für Mauerungsarbeiten oder dgl. nach dem Oberbegriff des Anspruchs 1.

Ein derartiges Richtgerät ist bereits bekannt (US-A-4 470 200). Das bekannte Richtgerät ist mit Klemmbügeln versehen, die über Klemmschrauben oder Stelltriebe am Mauerwerk festgeklemmt werden müssen. Dies bringt einen großen Bauaufwand mit sich und macht das Gerät wegen der Anfälligkeit der Schrauben hinsichtlich Verschmutzung und dgl. wartungsintensiv und umständlich bei der Handhabung. Ferner muß bei dem bekannten Gerät die Richtschnur zwischen den beiden Klemmbügeln gespannt werden, was einerseits eine Klinkenlagerung der Spulen (Ausführungsbeispiel nach Fig. 1 und 2) erfordert, andererseits eine Verankerung der Schnur an entsprechenden Schnurhalterungen (Ausführungsbeispiel nach Fig. 3 und 4) notwendig macht. Darüberhinaus wird eine gespannte Richtschnur durch eine ungewollte Auslenkung bei der Arbeit zwangsweise gelockert und eine "durchhängende" Richtschnur verliert ihre Richtwirkung.

Aufgabe der Erfindung ist es, ein Richtgerät einfachster Konstruktion bereitszustellen, das sich auch im rauhen Baustellenbetrieb leicht handhaben läßt und das jederzeit die exakte Richtschnurführung gewährleistet.

Dies wird erfindungsgemäß mit dem Richtgerät nach dem Anspruch 1 erreicht. Im Anspruch 2 ist eine vorteilhafte Weiterbildung des erfindungsgemäßen Richtgeräts gekennzeichnet.

Die Steckbügel des erfindungsgemäßen Geräts lassen sich geschickt mit einer Hand auf die vorhandenen Teile einer zu errichtenden Mauer aufstecken und bieten dadurch sofort eine optimale Möglichkeit zum Auslegen und Spannen der Richtschnur, die von der Spulenhalterung des einen Bügels über die zugehörige Schnurführung abgezogen und in die Schnurführung des anderen Bügels eingelegt wird, und das Setzen der Richtschnur ist fertig. Der zwischen beiden Schnurführungen verlaufende Schnurabschnitt ergibt dadurch die horizontale Richtung und der über die zweite Schnurführung hinausreichende, durch das Gewicht abwärts gezogene Abschnitt der Richtschnur gibt die exakte vertikale Richtung an. Das Gewicht sorgt außerdem für die erforderliche Schnurspannung, wobei die Klemmlagerung der Spulenhalterung einstellbar ist und ein ungewolltes Ablaufen der Schnur verhindert. Durch die gegenseitige Verstellbarkeit der Bügelschenkel können die Steckbügel auf die jeweilige Mauerbreite eingestellt werden, so daß der ordnungsgemäße Sitz dieser Steckbügel gewährleistet ist. Die Steckbügel selbst sind aufwandsarm zu fertigen und bieten ein geschickt handhabbares Zusatzgerät für die Richtschnur, deren Einsatz dadurch wesentlich verbessert werden kann.

Ist die Schnurführung am Schenkel in Höhe der Stegunterseite angeordnet, wird beim Setzen der Schnur zwangsweise dafür gesorgt, daß die Richtschnur in Höhe der jeweiligen Maueroberkante verläuft.

Eine besonders zweckmäßige Konstruktion ergibt sich, wenn der Steg und der die Schnurführung tragende Schenkel einstückig ausgebildet sind und der andere Schenkel im hohlen Steg vorzugsweise teleskopartig schiebeverstellbar und/oder austauschbar eingesetzt ist. Es entsteht ein robuster Steckbügel, bei dem die gewünschte Schenkelweite durch einfaches Verschieben des einen Schenkels auf die jeweilige Ziegelbreite oder dgl. eingestellt werden kann. Durch einen Austausch dieses Schenkelteiles ist der Anwendungsbereich zusätzlich zu erweitern, da bedarfsweise unterschiedlich geformte oder dimensionierte Schenkelteile wahlweise eingesetzt werden können.

Bei dem erfindungsgemäßen Richtgerät brauchen die Steckbügel nur auf das Mauerwerk aufgesetzt und die Richtschnur von der Spule abgezogen und in die Schnurführung der beiden Bügel eingelegt zu werden, wobei das endseitige Gewicht die Schnur unabhängig von einer etwaigen Auslenkung immer in der richtigen Lage spannt. Zusätzlich zeigt der herabhängende Endteil der Richtschnur mit dem Gewicht die Lotrechte an.

In der Zeichnung ist der Erfindungsgegenstand rein schematisch anhand eines Ausführungsbeispieles veranschaulicht, und zwar zeigen
- Fig. 1: einen Steckbügel des erfindungsgemäßen Richtgerätes in Seitenansicht und
- Fig. 2: das erfindunsgemäße Richtgerät beim Einsatz zum Aufbau einer Mauer in Stirnansicht.

Zum ordnungsgemäßen Ausführen von Mauerungsarbeiten ist es meist notwndig, eine Richtschnur zu setzen, um die Geradlinigkeit beim Errichten der Mauer, die Horizontalität oder die Vertikalität usw. genau einhalten zu können. Zur Vereinfachung dieses Richtschnursetzens ist die Richtschnur 1, an deren freiem Ende ein Gewicht 2 hängt, auf einer Spule 3 aufgewickelt, die eine Kurbel 4 zum Drehen aufweist. Dieser Richtschnurspule sind zwei Steckbügel 5, 6 zugeordnet, die jeweils aus einem mittleren Steg 7 und zwei seitlichen Schenkeln 8, 9 bestehen. Der Steg 7 ist mit einem Handgriff 10 bestückt und starr am Schenkel 8 angesetzt, während der Schenkel 9 in Steglängsrichtung verstellbar im hohlen Steg 7 befestigt ist. Der Schenkel 9 kann, wie in Fig. 1 angedeutet, teleskopartig verstellbar im Steg 7 abgestützt sein, um einen größeren Verstellweg zu erreichen, es ist aber auch möglich, wie strichpunktiert angedeutet, einen Austauschschenkel 9a einzusetzen, um durch eine besondere Schenkelform eine gegenüber der Steglänge kleinere Schenkelweite zu erreichen.

Der fest mit dem Steg 7 verbundene Schenkel 8 trägt in Höhe der Stegunterseite eine Schnurführung 11 für die Richtschnur 1 und der eine Steckbügel 5 ist mit einer Spulenhalterung 12 ausgerüstet, die eine über eine Klemmschraube 13 klemmbare Drehlagerung für die Richtschnurspule 3 bildet.

Wie in Fig. 2 veranschaulicht, werden zum Setzen der Richtschnur 1 die beiden Steckbügel 5, 6 an den erforderlichen Stellen auf eine Mauer 14 aufgesteckt und die Richtschnur 1 vom Steckbügel 5 über dessen Schnurführung 11 zum anderen Steckbügel 6 gezogen, an dessen Schnurführung 11 sie eingehängt und mit ihrem Gewicht 2 abwärts hängengelassen wird. Es kommt zwangsweise zu einer ordnungsgemäßen Richtschnurlage, die das einwandfreie Aufbauen der Mauer 14 erlaubt.

## Patentansprüche

1. Richtgerät für Mauerungsarbeiten oder dgl., mit zwei am zu errichtenden Mauerwerk (14) aufsetzbaren Richtbügeln zur Halterung einer Richtschnur (1), welche Richtbügel jeweils einen mit einem Handgriff (10) bestückten mittleren Steg (7) fest verbundenen Außenschenkel (8) und einen im Steg (7) schiebeverstellbar abgestützten Innenschenkel (9) umfassen, wobei jeder der Außenschenkel (8) an der Außenseite eine quer zur Bügelebene verlaufende Schnurführung (11) und wenigstens einer der Außenschenkel (8) im Bereich der Schnurführung (11) eine Spulenhalterung (12) für eine Richtschnurspule (3) aufweist, dadurch gekennzeichnet, daß die Richtbügel als Steckbügel (5, 6) ausgebildet sind, daß die Spulenhalterung (12) aus einem mit einer Klemme (13) versehenen Drehlager besteht, daß nur eine Richtschnurspule (3) vorgesehen ist und daß am freien Ende der Richtschnur (1) ein Gewicht (2) hängt.

2. Richtgerät nach Anspruch 1, dadurch gekennzeichnet, daß der Steg (7) und der Außenschenkel (8) der Steckbügel (5, 6) einstückig ausgebildet sind und der Innenschenkel (9, 9a) im hohlen Steg (7) vorzugsweise teleskopartig schiebeverstellbar und/oder austauschbar eingesetzt ist.
